# FASCICULE DE BREVET EUROPEEN

(11) **EP 1 285 424 B1**
(45) Date de publication et mention de la délivrance du brevet: **09.11.2005**
(21) Numéro de dépôt: 01940639.6
(22) Date de dépôt: 30.05.2001
(51) Int. Cl.: G09F 23/00, G09F 23/10

(54) **DISPOSITIF ET PROCEDE DE DIFFUSION D'INFORMATIONS PUBLICITAIRES**
VERFAHREN UND VORRICHTUNG FÜR DIE VERBREITUNG VON WERBEINFORMATIONEN
DEVICE AND METHOD FOR DISTRIBUTING ADVERTISING INFORMATION

(30) Priorité: 30.05.2000 FR 0006895
(43) Date de publication de la demande: 26.02.2003
(73) Titulaire: Juquin, Marcelline, Raymonde, Angele, 76000 Rouen (FR)
(72) Inventeur: Juquin, Marcelline, Raymonde, Angele, 76000 Rouen (FR)
(86) Numéro de dépôt international: PCT/FR2001/001677
(87) Numéro de publication internationale: WO 2001/093235

(56) Documents cités:
- EP-A- 0 467 067
- FR-A- 2 720 180

## Description

La présente invention se rapporte aux procédés et aux dispositifs de diffusion d'informations publicitaires et plus particulièrement à ceux permettant de diffuser des informations écrites. L'expression « informations écrites » englobe dans le présent mémoire des dessins.

L'invention utilise l'échange de courrier habituel pour diffuser de la publicité et concerne les procédés et dispositifs permettant de faire parvenir les supports publicitaires aux utilisateurs.

Dans la technique connue, la publicité écrite se fait habituellement sur des supports tels que tracs, prospectus, insertions dans la presse, mailings diffusés par les titulaires et/ou les distributeurs de produits et/ou marques, chacun diffusant ses propres supports publicitaires par des moyens tels que porteurs à domicile, mailings, par entreprises de routage et distribution postale... chaque envoi généralement unitaire, étant fait selon certains critères propres aux produits concernés et si enveloppe il y a, celle-ci n'est utilisée qu'à l'usage dudit envoi.

Le brevet Français N° 2 720 180 (Meerssman) utilise des enveloppes à correspondance comme support publicitaire, mais il revendique une enveloppe avec un moyen de fermeture spécifique et dont le support publicitaire comporte notamment une partie arrière détachable.

Le brevet Européen EP 0 467 067 (BAUER) décrit une étiquette sur un paquet mais l'invention repose essentiellement sur un support d'impression tel une étiquette, et un procédé d'impression sur un tel support comprenant notamment des écritures lisibles à l'oeil humain et des inscriptions codées invisibles ne pouvant être décryptées que par un appareil approprié. Il ne décrit pas d'enveloppes ni de pile d'enveloppes emballée dans un emballage.

La présente invention concerne un procédé de diffusion d'informations publicitaires écrites selon la revendication 9 ayant pour support un dispositif selon la revendication 1 comprenant notamment les enveloppes utilisées journellement tant par les entreprises que par les particuliers.

Le procédé selon l'invention consiste à recueillir d'une première part les informations à diffuser auprès des annonceurs et d'utiliser de deuxième part le verso d'enveloppes d'usage courant pour véhiculer lesdites informations par l'intermédiaire de correspondants quelconques, lesdites enveloppes porteuses de messages publicitaires étant acheminées en quantité suffisante, par petits paquets, auprès des utilisateurs d'enveloppes au moyen d'un dispositif conçu à cet effet, lesdits utilisateurs utilisant ensuite gratuitement lesdites enveloppes pour leur courrier personnel, la publicité se trouvant alors véhiculée dans toutes directions. Le choix des destinataires des paquets d'enveloppes gratuites peut être fait dans un premier temps selon certains critères en fonction de l'information à diffuser, laquelle pouvant comporter, outre la publicité, à titre d'exemples mais non limitatifs, toutes autres sortes d'informations publiques telles que nouvelles règles ou lois, nouveaux panneaux routiers, rappels de vaccins, dates de manifestations locales, nationales ou autres, concours, jeux, bons de réduction, ...

Le dispositif de diffusion d'informations publicitaires écrites selon l'invention comprend au moins une pile d'enveloppes postales emballée dans un emballage et un élément qui a une face de contact avec l'emballage. La nature de l'élément et la forme et la grandeur de la surface dudit élément conviennent pour y apposer une adresse postale laquelle adresse postale pouvant également être apposée directement sur ledit emballage. Ledit élément peut être notamment une étiquette collée à l'extérieur de l'emballage si celui-ci est en papier ou opaque, mais ce peut être aussi une carte interposée entre l'emballage et la pile d'enveloppes, l'emballage étant alors en une matière transparente telle que notamment en matière plastique de préférence rétractable pour faciliter la fabrication dudit dispositif en usine, par exemple en polyéthylène ou en polypropylène. L'élément est le plus souvent en papier ou en carton et est de préférence rectangulaire d'une longueur au moins égale à 140 mm et d'une largeur au moins égale à 45 mm. La nature de la matière constituant ou recouvrant la face extérieure de l'élément est telle que l'on puisse ensuite y écrire ou y frapper une adresse postale.

Chaque enveloppe formant la pile comporte, en dehors d'une zone réservée à l'apposition d'une adresse postale, des inscriptions publicitaires.

Les inscriptions publicitaires s'étendent sur la face de l'enveloppe opposée à celle où se trouve la zone réservée à l'apposition d'une adresse postale.

Dans le procédé de diffusion d'informations publicitaires suivant l'invention, une première personne souhaitant diffuser des informations publicitaires envoie par un moyen quelconque tel que la poste un dispositif suivant l'invention à une deuxième personne en écrivant l'adresse postale de celle-ci sur l'élément. La deuxième personne se sert des enveloppes contenues dans ledit dispositif de diffusion pour l'envoi de son courrier personnel. Laquelle deuxième personne envoie une enveloppe postale du dispositif à l'un de ses correspondants après y avoir apposé l'adresse de ce dernier. Tous les correspondants de la deuxième personne reçoivent ainsi non seulement le courrier contenu dans l'enveloppe qui leur est destinée, mais également l'enveloppe sur laquelle sont apposées des inscriptions publicitaires au choix de la première personne.

Aux dessins annexés, donnés uniquement à titre d'exemple :
La figure 1 est une vue schématique en coupe d'un dispositif suivant l'invention,
La figure 2 représente une variante du dispositif suivant l'invention,
La figure 3 est une vue en plan d'une enveloppe du dispositif suivant l'invention,
La figure 4 est une vue en perspective du dispositif suivant l'invention.
La figure 5 est une autre vue en perspective du dispositif suivant l'invention comportant une carte « T ».

A la figure 1 qui est purement schématique, on a représenté un dispositif suivant l'invention qui ne comprend que trois enveloppes 1, 2 et 3 superposées qui sont en contact l'une avec l'autre, mais pour des raisons de clarté elles sont représentées à distance les unes des autres. Ces enveloppes 1, 2 et 3 qui peuvent être en plus grand nombre, sont en papier et sont emballées dans un emballage 4 rétractable en polyéthylène qui épouse étroitement la pile d'enveloppes 1, 2 et 3 et qui présente ainsi une face supérieure rectangulaire sur laquelle est collée une étiquette 5 en papier, lequel emballage 4 pouvant également être une enveloppe en papier de dimensions appropriées pour contenir ladite pile d'enveloppes. L'étiquette 5 est rectangulaire et sa surface est suffisante pour qu'on puisse y apposer une adresse postale, laquelle adresse postale pouvant également être apposée directement sur ledit emballage 4. Le dispositif comprend une pile d'enveloppes 1, 2 et 3, l'emballage 4 et l'étiquette 5.

Le verso d'une enveloppe 1, 2 ou 3 est représenté à la figure 3, on y voit qu'il y figure une zone 6 destinée à recevoir des inscriptions publicitaires sur la face opposée à celle où se trouve la zone réservée à l'apposition d'une adresse postale.

A la figure 2, les enveloppes 7, 8 et 9 en papier sont surmontées d'une carte 10 en carton, le tout étant emballé dans un emballage 11 en polyéthylène transparent. La carte 10 est rectangulaire. Sa surface est suffisante pour que l'on puisse y apposer une adresse postale.

A la figure 4, est représenté en perspective le dispositif comportant l'emballage 4, les enveloppes 1, 2, 3... ainsi que l'étiquette 5.

A la figure 5, est représenté en perspective le dispositif comportant outre l'emballage 4, les enveloppes 1, 2 et 3 et l'étiquette 5, une carte prépayée T 12 destinée à être retournée à l'expéditeur pour obtenir un ou plusieurs dispositifs de nouvelles piles d'enveloppes.

Lorsqu'une première personne souhaite diffuser les informations publicitaires 6, elle envoie donc un dispositif suivant les figures 1, 2 ou 4 permettant l'envoi de piles d'enveloppes 1, 2, 3, 7, 8 et 9 à une deuxième personne en écrivant sur l'étiquette 5 ou sur la carte 10 l'adresse de cette deuxième personne. Laquelle deuxième personne se sert des enveloppes 1, 2, 3, 7, 8 et 9 comme enveloppes postales pour ses correspondants habituels. Chacun de ceux-ci reçoit ainsi non seulement le courrier contenu dans l'enveloppe, mais l'enveloppe elle-même sur laquelle figurent les informations publicitaires 6.

Le destinataire du dispositif d'informations, en se servant des enveloppes 1, 2, 3, 7, 8, 9, est utilisé pour rendre interactifs les messages desdites enveloppes, lesquels messages, outre les formats courants de publicités, pouvant véhiculer toutes autres formes d'informations telles que promotions, bons de réductions, cadeaux, concours, ou autres messages quelconques.

## Revendications

1. Dispositif de diffusion d'informations publicitaires écrites **caractérisé en ce qu'**il comprend :
Une pile d'enveloppes postales (1, 2, 3, 7, 8, 9) comportant, en dehors des zones réservées à l'apposition d'une adresse postale, des inscriptions publicitaires (6),
Une carte prépayée « **T** » (12) permettant de redemander une ou plusieurs nouvelles piles d'enveloppes postales gratuites (1, 2, 3, 7, 8, 9),
Le tout étant emballé dans un emballage (4, 11),
Ce dernier comportant un élément (5, 10) apte à porter une adresse postale,
Ce dispositif de diffusion d'informations publicitaires écrites permettant ainsi de faire parvenir à des utilisateurs ciblés des piles d'enveloppes postales gratuites (1, 2, 3, 7, 8, 9) pour leur correspondance personnelle.

2. Dispositif suivant la revendication 1, **caractérisé en ce que** les inscriptions publicitaires (6) s'étendent sur la face de l'enveloppe (1, 2, 3, 7, 8, 9) opposée à celle où se trouve la zone réservée à l'apposition d'une adresse postale.

3. Dispositif suivant l'une quelconque des revendications précédentes, **caractérisé en ce que** l'emballage est en papier (4) ou en matière plastique transparente telle que du polyéthylène rétractable (11).

4. Dispositif suivant l'une quelconque des revendications précédentes, **caractérisé en ce que** l'élément (5, 10) apte à porter une adresse postale que comporte l'emballage (4, 11), ayant une face en contact avec ledit emballage (4, 11), est soit une étiquette (5) collée à l'extérieure dudit emballage en papier (4) ou en matière quelconque opaque, soit une carte (10) interposée entre ledit emballage et la pile d'enveloppes (1, 2, 3, 7, 8, 9) lorsque celui-ci est en matière transparente (11), laquelle adresse pouvant également être imprimée directement sur l'emballage (4, 11).

5. Dispositif suivant l'une quelconque des revendications précédentes, **caractérisé en ce que** l'élément (5, 10) apte à porter une adresse postale est de forme rectangulaire de dimensions appropriées et réalisé en papier ou en carton.

6. Procédé de diffusion d'informations publicitaires écrites au moyen du dispositif suivant l'une quelconque des revendications précédentes, **caractérisé en ce qu'**il consiste à recueillir d'une première part les informations à diffuser auprès des annonceurs et d'utiliser de deuxième part le verso de supports standards de correspondance tels que des enveloppes (1, 2, 3, 7, 8, 9) pour véhiculer des inscriptions publicitaires (6) ou autres informations quelconques, lesquelles enveloppes (1, 2, 3, 7, 8, 9) étant mises gratuitement à la disposition des utilisateurs ciblés (particuliers, entreprises ou autres) par l'intermédiaire dudit dispositif conçu à cet effet et formé notamment d'un emballage (4, 11) contenant les piles desdites enveloppes (1, 2, 3, 7, 8, 9) ainsi qu'un élément (5, 10) apte à porter l'adresse postale du destinataire dudit dispositif, et une carte prépayée « **T** » (12) lui permettant de redemander une ou plusieurs nouvelles piles d'enveloppes postales gratuites (1, 2, 3, 7, 8, 9).

## Patentansprüche

1. Vorrichtung für die Verbreitung von schriftlicher Werbeinformation, **dadurch gekennzeichnet, dass** diese aufweist:
einen Stapel Briefumschläge (1, 2, 3, 7, 8, 9), welche außerhalb eines für das Anbringen einer Postadresse reservierten Bereichs Werbebeschriftungen (6) aufweisen,
eine frankierte Karte "T" (12), welche ermöglicht, einen oder mehrere neue Stapel kostenfreier Briefumschläge (1, 2, 3, 7, 8, 9) anzufordern,
wobei das Ganze in eine Verpackung (4, 11) eingepackt ist,
wobei die letztgenannte ein Element (5, 10) aufweist, welches dazu geeignet ist, mit einer Postadresse versehen zu werden,
wobei die Vorrichtung zur Verbreitung von schriftlicher Werbeinformation es somit ermöglicht, Ziel-Benutzern kostenfreie Briefumschläge (1, 2, 3, 7, 8, 9) für deren persönliche Korrespondenz zukommen zu lassen.

2. Vorrichtung gemäß Anspruch 1, **dadurch gekennzeichnet, dass** sich die Werbeaufschriften (6) auf der Seite des Umschlags (1, 2, 3, 7, 8, 9) erstrecken, die jener gegenüber liegt, auf der sich der für das Anbringen einer Postadresse reservierte Bereich befindet.

3. Vorrichtung gemäß irgendeinem der vorausgegangenen Ansprüche, **dadurch gekennzeichnet, dass** die Verpackung aus Papier (4) oder aus transparentem Kunststoff wie schrumpffähigem Polyethylen (11) ist.

4. Vorrichtung gemäß irgendeinem der vorausgegangenen Ansprüche, **dadurch gekennzeichnet, dass** das Element (5, 10), welches dazu geeignet ist, mit einer Postadresse versehen zu werden, das die Verpackung (4, 11) aufweist, und welches eine Fläche in Kontakt mit der Verpackung (4, 11) hat, entweder ein Etikett (5) aus Papier (4) oder aus beliebigem blickdichten Material ist, das auf das Äußere der Verpackung geklebt wird, oder eine zwischen die Verpackung, wenn diese aus transparentem Material ist, und den Stapel Briefumschläge (1, 2, 3, 7, 8, 9) zwischengelegte Karte (10) ist, wobei die Adresse gleichermaßen direkt auf die Verpackung (4, 11) gedruckt werden kann.

5. Vorrichtung gemäß irgendeinem der vorausgegangenen Ansprüche, **dadurch gekennzeichnet, dass** das Element (5, 10), welches dazu geeignet ist, mit einer Postadresse versehen zu werden, von rechteckiger Form mit geeigneten Abmessungen ist und aus Papier oder Pappe hergestellt ist.

6. Verfahren zur Verbreitung von schriftlicher Werbeinformation mittels einer Vorrichtung gemäß irgendeinem der vorausgegangenen Ansprüche, **dadurch gekennzeichnet, dass** es darin besteht, erstens die zu verbreitenden Informationen bei Inserenten zu sammeln und zweitens die Rückseite von Standard-Korrespondenzträgern wie Briefumschlägen (1, 2, 3, 7, 8, 9) zu verwenden, um Werbeaufschriften (6) oder andere beliebige Informationen zu übermitteln, wobei die Umschläge (1, 2, 3, 7, 8, 9) den Ziel-Benutzern (Privatpersonen, Unternehmen oder anderen) kostenfrei zur Verfügung gestellt werden mittels der zu diesem Zweck bestimmten Vorrichtung, die insbesondere aus einer Verpackung (4, 11) gebildet ist, welche die Stapel dieser Umschläge (1, 2, 3, 7, 8, 9) und ein Element (5, 10), das dazu geeignet ist, mit einer Postadresse des Empfängers der Vorrichtung versehen zu werden, sowie eine frankierte Karte "T" (12), die es ermöglicht, einen oder mehrere neue kostenfreie Briefumschläge (1, 2, 3, 7, 8, 9) anzufordern, enthält.

## Claims

1. Device for the dissemination of written advertising information, **characterised in that** it comprises a stack of mailing envelopes (1, 2, 3, 7, 8, 9) comprising, outside zones reserved for affixing a postal address, advertising inscriptions (6), a prepaid card "T" (12) allowing one or more new stacks of free mailing envelopes (1, 2, 3, 7, 8, 9) to be requested, all of this being packaged in a packaging (4, 11), said packaging comprising an element (5, 10) that is suitable for bearing a postal address, this device for the dissemination of written advertising information thus allowing stacks of free mailing envelopes (1, 2, 3, 7, 8, 9) to be sent to targeted users for their personal correspondence.

2. Device according to claim 1, **characterised in that** the advertising inscriptions (6) extend over the face of the envelope (1, 2, 3, 7, 8, 9) that opposes that on which the zone reserved for affixing a postal address is located.

3. Device according to any one of the preceding claims, **characterised in that** the packaging is made of paper (4) or of a transparent plastics material, such as retractable polyethylene (11).

4. Device according to any one of the preceding claims, **characterised in that** the element (5, 10), which is suitable for bearing a postal address, that the packaging (4, 11) comprises, having a face in contact with said packaging (4, 11), is either a label (5) glued to the outside of said packaging made of paper (4) or of any opaque material, or a card (10) interpositioned between said packaging and the stack of envelopes (1, 2, 3, 7, 8, 9) if said packaging is made of a transparent material (11), which address may also be printed directly onto the packaging (4, 11).

5. Device according to any one of the preceding claims, **characterised in that** the element (5, 10) that is suitable for bearing a postal address is rectangular in shape, of suitable size and made of paper or of cardboard.

6. Method for the dissemination of written advertising information by means of the device according to any one of the preceding claims, **characterised in that** it consists, firstly, in collecting the information to be disseminated to the advertisers and, secondly, in using the reverse side of standard correspondence media, such as envelopes (1, 2, 3, 7, 8, 9), to convey advertising inscriptions (6) or any other information, said envelopes (1, 2, 3, 7, 8, 9) being provided free of charge to the targeted users (individuals, companies, etc.) by means of said device, which is designed for this purpose and consists, in particular, of a packaging (4, 11) containing the stacks of said envelopes (1, 2, 3, 7, 8, 9) and an element (5, 10) that is suitable for bearing the postal address of the intended recipient of said device, and a prepaid card "T" (12) allowing him to request one or more new stacks of free mailing envelopes (1, 2, 3, 7, 8, 9).
